# EUROPÄISCHE PATENTSCHRIFT

(11) **EP 1 571 390 B1**
(45) Veröffentlichungstag und Bekanntmachung des Hinweises auf die Patenterteilung: **29.11.2006**
(21) Anmeldenummer: 04290556.2
(22) Anmeldetag: 01.03.2004
(51) Int. Cl.: F17C 3/08, F17C 13/06

(54) **Doppelwandiger Behälter mit magnetischer Aufhängung**
Double wall tank with magnetic suspension
Réservoir à double paroi et suspension magnétique

(43) Veröffentlichungstag der Anmeldung: 07.09.2005
(73) Patentinhaber: Nexans, 75008 Paris (FR)
(72) Erfinder: Schippl, Klaus, 30659 Hannover (DE)
(74) Vertreter: Döring, Roger

(56) Entgegenhaltungen:
- DE-A- 4 418 745
- GB-A- 2 025 029
- US-A- 4 750 631

## Beschreibung

Die Erfindung betrifft einen doppelwandigen Behälter nach dem Oberbegriff des Anspruchs 1.

Behälter für tiefsiedende, verflüssigte Gase sind stets mit einer aufwendigen Isolierung versehen, um die durch den Wärmeeinfall aus der Umgebung verursachte Verdampfung des verflüssigten Gases gering zu halten. Sie werden deshalb als doppelwandige Behälter ausgeführt, wobei ein das verflüssigte Gas aufnehmender Innenbehälter in einem der Umgebungstemperatur ausgesetzten Außenbehälter gelagert ist, wobei zwischen dem Innenbehälter und dem Außenbehälter eine Isolierschicht vorgesehen ist.

Die Isolierung besteht aus schlecht wärmeleitendem Material wie beispielsweise Superisolation. Nach Fertigstellung des Behälters wird der Zwischenraum evakuiert.

Der kalte Innenbehälter ist durch mechanische Aufhängung oder Stützelemente mit dem Außenbehälter verbunden. Solche Verbindungen sind unvermeidlich, um die durch Eigengewicht und Betriebsbeanspruchungen auf den Innenbehälter wirkenden Kräfte aufnehmen zu können. Dazu müssen sie eine ausreichende mechanische Festigkeit und Steifigkeit aufweisen und führen so zwangsläufig zu Wärmeeinfall durch Festkörper-Wärmeleitung.

Besondere Auswirkungen hat dies bei Fahrzeugtanks für neue Kryokraftstoffe. Bei diesen Tanks muß wegen optimaler Ausnutzung des zur Verfügung stehenden Tankraums der Isolationsabstand zwischen Innen- und Außenbehälter so gering wie möglich gehalten werden. Bei konventioneller Behälteraufhängung führt dies zu kurzen Stützelementen mit vergleichsweise hohen Wärmeeinfall und dadurch eingeschränkten Standzeiten.

Aus der DE 44 18 745 C2 ist ein doppelwandiger Behälter für die Speicherung tiefsiedender verflüssigter Gase mit einem Außenbehälter und einem im Außenbehälter gelagerten, das verflüssigte Gas aufnehmenden Innenbehälter, bekannt. Der Innenbehälter ist über Supraleiter, die sich in dem verflüssigten Gas befinden und über am Außenbehälter angeordnete Permanentmagneten berührungsfrei zum Außenbehälter gelagert. Bei dem Supraleiter handelt es sich um keramische Supraleiter vom Typ II wie z. B. YBCO 123 oder BSCCU 2212, deren kritische Temperatur Tc über der Temperatur des tiefsiedenden verflüssigten Gases liegt.

Zur Befüllung des Innenbehälters mit verflüssigtem Gas bzw. zur Entnahme ist eine rohrförmige Leitung vorgesehen, die durch die Wandungen des Außenbehälters und des Innenbehälters dringt. Für kleinere Behälter aus denen das verflüssigte Gas durch Gießen entnommen werden kann, ist diese Lösung nicht brauchbar.

Der vorliegenden Erfindung liegt die Aufgabe zugrunde, einen doppelwandigen Behälter für verflüssigte Gase bereitzustellen, der gut handhabbar ist und bei dem die Wärmeverluste insbesondere im Bereich der Ausgußöffnung verringert werden und somit die Lagerzeit des Flüssiggases verlängert werden kann.

Diese Aufgabe wird durch die im Kennzeichen des Anspruchs 1 erfaßten Merkmale gelöst.

Die wesentlichen Vorteile der Erfindung sind:
- die automatische Aktivierung des Schwebezustands wird durch die flexible Halterung im Bereich der Ausgußöffnung erreicht,
- die Wärmeverluste im Bereich der Ausgußöffnung werden durch die Verwendung des schraubenlinienförmig gewellten Metallrohres reduziert. Durch den nichtmetallischen Stopfen wird das kalte verdampfte Gas in dem schraubenlinienförmig um die Ausgußöffnung herumlaufenden Strömungskanal entlanggeführt und erwärmt sich dort bis zum Austritt aus dem Ausguß. Dadurch wird die Enthalpie des Kaltgases voll ausgenutzt und die Wärmeeinströmung durch den Ausguß ins Innere des Behälters reduziert.

Weitere vorteilhafte Ausgestaltungen der Erfindung sind in den Unteransprüchen erfaßt.

Die Erfindung ist anhand des in den Figuren 1 und 2 schematisch dargestellten Ausführungsbeispiels näher erläutert.

Figur 1 zeigt einen Schnitt durch einen Behälter nach der Lehre der Erfindung.

Figur 2 zeigt einen vergrößerten Schnitt durch den Ausguß des erfindungsgemäßen Behälters.

Der Behälter besteht aus einem inneren Behälter 1, der das Medium aufnimmt und einem den inneren Behälter 1 umgebenden äußeren Gehäuse 2.

Der Behälter 1 und das Gehäuse 2 haben die Form einer Kugel und sind aus zwei halbkugelförmigen Schalen zusammengesetzt. Es sind jedoch auch andere Ausgestaltungen möglich.

Die halbkugelförmigen Schalen bestehen zweckmäßigerweise aus austenitischem Stahl und sind durch eine Schweißnaht miteinander verbunden.

An dem inneren Behälter 1 ist ein dünnwandiges gewelltes Metallrohr 3 angeschweißt, welches als Füll- sowie als Ausgußvorrichtung dient.

Konzentrisch zum Metallrohr 3 ist an dem äußeren Gehäuse 2 ein Rohrstutzen 4 angeordnet, der ebenfalls mit dem äußeren Gehäuse 2 verschweißt ist.

Der zwischen dem inneren Behälter 1 und dem äußeren Gehäuse 2 befindliche Zwischenraum 5 ist mit mehreren Lagen 6 Superisolierung ausgefüllt und evakuiert. Auch der Ringraum 7 zwischen dem Metallrohr 3 und dem Rohrstutzen 4 weist mehrere Lagen Superisolierung auf. Der Vakuumraum 5 ist nach außen durch eine Ringscheibe 14 abgedichtet.

An dem inneren Behälter 1 sind zwei Hochtemperatursupraleiter 8 angebracht. Den Hochtemperatursupraleitern 8 gegenüber sind zwei Permanentmagnete 9 vorgesehen, die an den äußeren Gehäuse 2 befestigt sind. Die Hochtemperatursupraleiter 8 und die Permanentmagnete 9 sorgen für eine berührungsfreie Lagerung des inneren Behälters 1 in dem äußeren Gehäuse 2.

In dem Metallrohr 3 ist noch ein Stopfen 10 aus Isoliermaterial, z. B. Kunststoff vorgesehen, dessen Durchmesser nahezu gleich der lichten Weite des Metallrohres 3 ist, so daß der Innenraum des inneren Behälters 1 mit der äußeren Umgebung durch einen schraubenlinienförmigen Kanal 11 (s. Figur 2) verbunden ist, durch den verdampftes Kaltgas austreten kann. Dabei wird die Enthalpie des Kaltgases voll ausgenutzt und die Wärmeeinströmung durch das Metallrohr 3 ins Innere des Behälters 1 reduziert.

Wie in der Figur 2 vergrößert dargestellt ist der Vakuumraum durch die Ringscheibe 14 abgedichtet, die mit dem Rohrstutzen 4 sowie einer auf das Ende des Metallrohres 3 aufgeschraubte Buchse 12 gasdicht verschweißt ist. Das Ende des Metallrohres 3 ist ebenfalls mit der Buchse 12 verschweißt. Das aus dem Innern des Behälters 1 austretende Kaltgas kann durch eine Auslaßöffnung 13 in die Atmosphäre entweichen. Um den Wärmeeinfall von außen in den Behälter 1 weitestgehend zu reduzieren, wird die Wanddicke des Metallrohres 3 so weit wie möglich gering gehalten. So wird das Metallrohr 3 aus einem Blech aus rostfreiem Stahl durch Längsnahtschweißen und anschließendes Wellen hergestellt, dessen Wanddicke zwischen 0,1 und 0,5 mm liegt. Die Länge des Metallrohres 3 beträgt zwischen 30 und 200 mm, sein Außendurchmesser liegt zwischen

Das Metallrohr 3 hat aufgrund seiner geringen Wanddicke und aufgrund des Werkstoffes rostfreier Stahl eine sehr geringe Wärmeleitfähigkeit. Aus der Wellung des Metallrohres 3 resultiert noch der Vorteil, daß das Metallrohr 3 eine große Flexibilität und eine höhere Quersteifigkeit als ein glattes Metallrohr aufweist. Darüberhinaus ist das gewellte Metallrohr 3 "länger" als ein glattes Metallrohr, da mehr Metallband erforderlich ist. Durch die größere "Länge" wird die Wärmeleitfähigkeit nochmals geringer. Der Behälter nach der Lehre der Erfindung ist besonders für verflüssigte Gase geeignet. Gegenüber handelsüblichen Behältern ergibt sich eine Verlängerung der Flüssiggaslagerung um mehrere Faktoren.

## Patentansprüche

1. Doppelwandiger Behälter zur Lagerung und zum Transport kryogener Medien, bestehend aus einem inneren, das Medium aufnehmenden Behälter sowie einem im Abstand zum inneren Behälter angeordneten Gehäuse und einem zwischen dem inneren Behälter und dem äußeren Gehäuse befindlichen Vakuumraum, wobei in dem Vakuumraum zumindest ein Permanentmagnet angeordnet ist und der Permanentmagnet und ein Hochtempertursupraleiter einander gegenüberliegen, so daß sich eine berührungslose Lagerung des inneren Behälters im Gehäuse ergibt, **gekennzeichnet durch** folgende Merkmale:
- der Hochtemperatursupraleiter (8) befindet sich im Vakuumraum (5),
- der innere Behälter (1) sowie das Gehäuse (2) weisen jeweils eine Aushalsung
- (3,4) auf, wobei die Aushalsungen (3,4) konzentrisch zueinander angeordnet sind,
- die Aushalsung (3) des inneren Behälters (1) ist ein schraubenlinienförmig gewelltes Metallrohr (3), dessen nach außen weisendes Ende an der Aushalsung (4) des Gehäuses (2) befestigt ist.

2. Behälter nach Anspruch 1, **dadurch gekennzeichnet, daß** der Permanentmagnet (9) am Gehäuse (2) und der Hochtemperatursupraleiter (8) am inneren Behälter (1) befestigt ist.

3. Behälter nach Anspruch 1 oder 2, **dadurch gekennzeichnet, daß** sich im Vakuumraum (5) mehrere Lagen (6) eines Superisolierwerkstoffs befinden.

4. Behälter nach einem der Ansprüche 1 bis 3, **dadurch gekennzeichnet, daß** sich im Innern des gewellten Metallrohres (3) ein Stopfen (10) aus nicht metallischem Material befindet.

5. Behälter nach Anspruch 4, **dadurch gekennzeichnet, daß** der Stopfen (10) den lichten Querschnitt des gewellten Metallrohres (3) ausfüllt, so daß ein schraubenlinienförmig verlaufender Kanal (11) zwischen Wellrohr (3) und Stopfen (10) gebildet wird.

6. Behälter nach einem der Ansprüche 1 bis 5, **dadurch gekennzeichnet, daß** das Wellrohr (3) eine Wanddicke von 0,1 bis 0,5 mm aufweist.

7. Behälter nach einem der Ansprüche 1 bis 6, **dadurch gekennzeichnet, daß** zwei oder mehrere Permanentmagneten (9) und Hochtemperatursupraleiter (8) im Winkel von 0 - 90° zur Senkrechten im Vakuumraum (5) gleichmäßig verteilt im unteren Behälterbereich angeordnet sind.

## Claims

1. Double-walled container for the storage and transport of cryogenic media, comprising an inner container holding the medium as well as a casing disposed at a distance from the inner container and an evacuated space located between the inner container and the outer casing, such that at least one permanent magnet is disposed in the evacuated space and the permanent magnet is opposite a high-temperature superconductor, so that the inner container is supported in the casing without contact, **characterized by** the following features:
- the high-temperature superconductor (8) is located in the evacuated space (5),
- the inner container (1) and the casing (2) each have an extrusion (3, 4), with the extrusions (3, 4) being arranged concentrically to each other,
- the extrusion (3) of the inner container (1) is a helically corrugated metal tube (3), the outward facing end of which is fastened to the extrusion (4) of the casing (2).

2. Container according to Claim 1, **characterized in that** the permanent magnet (9) is fastened to the casing (2) and the superconductor (8) is fastened to the inner container (1).

3. Container according to Claim 1 or 2, **characterized in that** a plurality of layers (6) of a super insulation material are provided in the evacuated space (5).

4. Container according to one of Claims 1 to 3, **characterized in that** a plug (10) made of a non-metallic material is located inside the corrugated metal tube (3).

5. Container according to Claim 4, **characterized in that** the plug (10) fills the clear cross section of the corrugated metal tube (3), so that a helically extending channel (11) is formed between the corrugated tube (3) and the plug (10).

6. Container according to one of Claims 1 to 5, **characterized in that** the corrugated tube (3) has a wall thickness of from 0.1 to 0.5 mm.

7. Container according to one of Claims 1 to 6, **characterized in that** two or more permanent magnets (9) and high-temperature superconductors (8) are arranged in the evacuated space (5) at an angle of from 0 to 90° from the vertical and are uniformly distributed in the lower part of the container.

## Revendications

1. Conteneur à double paroi pour le stockage et le transport de fluides cryogènes, composé d'un conteneur intérieur recevant le fluide, ainsi que d'un boîtier disposé à distance du conteneur intérieur et d'un espace sous vide situé entre le conteneur intérieur et le boîtier extérieur, au moins un aimant permanent étant disposé dans l'espace sous vide et l'aimant permanent et un supraconducteur à haute température étant placés face à face, de sorte à obtenir un montage sans contact du conteneur intérieur dans le boîtier,
**caractérisé par** les caractéristiques suivantes :
• le supraconducteur à haute température (8) se trouve dans l'espace sous vide (5),
• le conteneur intérieur (1), ainsi que le boîtier (2), présentent chacun un col (3, 4), les cols (3, 4) étant disposés de manière concentrique l'un par rapport à l'autre,
• le col (3) du conteneur intérieur (1) est un tuyau métallique ondulé hélicoïdalement (3) dont l'extrémité orientée vers l'extérieur est fixée sur le col (4) du boîtier (2).

2. Conteneur selon la revendication 1, **caractérisé en ce que** l'aimant permanent (9) est fixé sur le boîtier (2) et le supraconducteur (8) est fixé sur le conteneur intérieur (1).

3. Conteneur selon la revendication 1 ou 2, **caractérisé en ce que** plusieurs couches (6) d'un hyperisolant se trouvent dans l'espace sous vide (5).

4. Conteneur selon l'une des revendications 1 à 3, **caractérisé en ce qu'**un bouchon (10) en un matériau non métallique se trouve à l'intérieur du tuyau métallique ondulé (3).

5. Conteneur selon la revendication 4, **caractérisé en ce que** le bouchon (10) remplit la section vide du tuyau métallique ondulé (3) de sorte à former un canal (11) s'étendant hélicoïdalement entre le tuyau ondulé (3) et le bouchon (10).

6. Conteneur selon l'une des revendications 1 à 5, **caractérisé en ce que** le tuyau ondulé (3) présente une épaisseur de paroi de 0,1 à 0,5 mm.

7. Conteneur selon l'une des revendications 1 à 6, **caractérisé en ce que** deux ou plusieurs aimants permanents (9) et supraconducteurs à haute température (8) sont disposés à un angle de 0 - 90° par rapport à la verticale dans l'espace sous vide (5), répartis régulièrement dans la zone inférieure du conteneur.
